# EUROPÄISCHE PATENTSCHRIFT

(11) **EP 0 088 159 B1**
(45) Veröffentlichungstag und Bekanntmachung des Hinweises auf die Patenterteilung: **11.09.1985**
(21) Anmeldenummer: 82110975.8
(22) Anmeldetag: 27.11.1982
(51) Int. Cl.: B41F 7/10

(54) **Offsetrotationsdruckmaschine**
Rotary machine for offset printing
Rotative d'impression offset

(30) Priorität: 04.03.1982 DE 3207791
(43) Veröffentlichungstag der Anmeldung: 14.09.1983
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

## Beschreibung

Die Erfindung betrifft eine Offsetrotationsdruckmaschine mit mindestens zwei je einem Gummizylinder, einen Plattenzylinder, ein Farbwerk und ein Feuchtwerk umfassenden Teildruckwerken zur Zufuhr je einer Farbe zu dem über einen Druckzylinder laufenden Druckträger, bei der die Gummizylinder aller Teildruckwerke sich zur Farbübertragung berührend in Reihe angeordnet sind, so daß dem Gummizylinder eines Teildruckwerkes neben der Farbe des ihm zugeordneten Plattenzylinders die Farbe(n) des oder der weiteren Gummizylinder(s) zuführbar sind und bei dem der Druckzylinder dem letzten Gummizylinder der Reihe aus sich gegenseitig berührenden Gummizylindern zugeordnet ist und auf diese Weise den Druckträger gegen einen Gummizylinder andrückt.

Eine derartige Maschine ist in der europäischen Patentanmeldung EP-A-82 109 663.3 (Artikel 54 (3) EPÜ) beschrieben.

Der Erfindung liegt die Aufgabe zugrunde, unter Aufrechterhaltung des Farbsammelprinzips nach der genannten Patentanmeldung eine Druckmaschine der eingangs genannten Gattung so weiterzubilden, daß die Produktion ohne Vergrößerung der Umfangsgeschwindigkeit der Zylindererhöhtwird.

Erfindungsgemäß wird dies durch Anwendung der Maßnahmen des Patentanspruchs 1 erreicht.

Weitere Merkmale und Vorteile der Erfindung ergeben sich aus den Unteransprüchen und der Beschreibung eines Ausführungsbeispieles anhand der Zeichnung. Diese zeigt die erfindungsgemäß wesentlichen Teile einer Bogenoffsetdruckmaschine in einer schematischen Seitenansicht.

Die Bogenoffsetdruckmaschine nach der Zeichnung umfaßt fünf Teildruckwerke mit je einem Gummizylinder 1, 2, 3, 4, 5. Jedem Gummizylinder ist ein Plattenzylinder 6, 7, 8, 9, 10 zugeordnet. An jeden Plattenzylinder ist ein Farbwerk 11, 12, 13, 14, 15 und ein Feuchtwerk 16, 17, 18, 19, 20 anstellbar. Falls nur im Trockenoffsetverfahren gedruckt werden soll, können die Feuchtwerke entfallen.

Dem Gummizylinder 5 ist ein Druckzylinder 21 zugeordnet. Auf der Achse des Druckzylinders 21 sind Umlenkräder für ein Kettensystem 22 mit Greifern angeordnet. Den Greifern des Kettensystems 22 werden die auf einem Anlagetisch 23 in Richtung des Pfeiles a zugeführten Bogen mittels eines Vorgreifers 24 übergeben. Dann werden die Bogen mittels des Kettensystems 22 teilweise um den Druckzylinder 21 herumgeführt, wobei der Druck erfolgt. Anschließend erfolgt der Abtransport der Bogen zur Auslage.

Zusätzlich ist ein Druckzylinder 25 vorgesehen, auf dessen Achse wiederum Umlenkräder für ein Kettensystem 26 mit Greifern befestigt sind. Den Greifern dieses Kettensystems werden Bogen über einen Anlegetisch 27 und einen Vorgreifer 28 in Richtung des Pfeiles b zugeführt. Der Druckzylinder 25 ist insbesondere aus Gründen der Zugänglichkeit zu den Teilen der Druckmaschine dem Gummizylinder 1 zugeordnet, der sich an dem dem Gummizylinder 5 gegenüberliegenden Ende der Gummizylinderreihe befindet. Die vom Kettensystem 26 geführten Bogen erhalten zwischen dem Druckzylinder 25 und dem Gummizylinder 1 einen Druck und werden anschließend zur Auslage weitergeführt.

Zur Durchführung eines Druckes werden die Gummizylinder 1 bis 5 aneinander angestellt. Dabei erhält jeder Gummizylinder von dem ihm zugeordneten Plattenzylinder ein Teildruckbild in einer Farbe. Da sich die Gummizylinder untereinander berühren, geben sie die von dem ihnen zugeordneten Plattenzylinder übernommenen Teildruckbilder an die benachbarten Gummizylinder weiter. Es baut sich daher auf allen Gummizylindern 1 bis 5 jeweils ein vollständiges Fünffarbendruckbild auf. Entlang jeder der beiden Drucklinien zwischen dem Gummizylinder 1 und dem Druckzylinder 25 bzw. dem Gummizylinder 5 und dem Druckzylinder 21 erfolgt daher gleichzeitig ein Fünffarbendruck auf je einem Bogen, wobei der Druckträger die Farben vom Gummizylinder 1 bzw. 5 nur teilweise abnimmt. Der Farbfluß wird dabei dadurch sichergestellt, daß jeder der beiden in Richtung des Pfeiles c bzw. d umlaufenden Gummizylinder 1 bzw. 5 nach dem Druck vom Gummizylinder 2 und Plattenzylinder 6 bzw. vom Plattenzylinder 10 und vom Gummizylinder 4 wieder mit Farbe versorgt wird und dabei seinerseits infolge der Farbspaltung die Farbe vom Plattenzylinder 6 bzw. Plattenzylinder 10 an den Gummizylinder 2 bzw. 4 abgibt. In gleicher Weise erfolgen Farbspaltungen zwischen den Gummizylindern 2 bis 4, so daß sichergestellt ist, daß die Farbe des Plattenzylinders 6 bis zum Gummizylinder 5 und die Farbe des Plattenzylinders 10 bis zum Gummizylinder 1 gelangt.

Die Erfindung ist nicht auf das dargestellte Ausführungsbeispiel beschränkt. Sie läßt sich in gleicher Weise bei Rollen-Druckmaschinen mit mehreren aneinander anliegenden Gummizylindern anwenden. So könnte beispielsweise mittels der Druckzylinder 21 und 25 je eine Druckträgerbahn an die Gummizylinder 6 und 1 angedrückt werden. Es können auch zwei Druckträgerbahnen mittels zweier Druckzylinder von einem gemeinsamen Gummizylinder bedruckt werden. Weiterhin können auch mehr als zwei Druckzylinder vorgesehen sein, mit denen jeweils ein Druckträger beim Lauf der Maschine bedruckt wird.

Wie sich aus der vorstehenden Beschreibung ergibt, kann mit einer erfindungsgemäß ausgestalteten Druckmaschine bei Anordnung zweier Druckzylinder die Produktion ohne Erhöhung der Umfangsgeschwindigkeiten der Gummizylinder 1 bis 5 verdoppelt bzw. bei Anordnung noch zusätzlicher Druckzylinder noch weiter erhöht werden, da die Maschine pro Zeiteinheit gleichzeitig zwei oder mehr Druckträger bedruckt.

## Patentansprüche

1. Offsetrotationsdruckmaschine mit mindestens zwei je einen Gummizylinder, einen Plattenzylinder, ein Farbwerk und ein Feuchtwerk umfassenden Teildruckwerken zur Zufuhr je einer Farbe zu dem über einen Druckzylinder laufenden Druckträger, bei der die Gummizylinder mehrerer oder aller Teildruckwerke sich zur Farbübertragung berührend in Reihe angeordnet sind, so daß dem Gummizylinder eines Teildruckwerkes neben der Farbe des ihm zugeordneten Plattenzylinders die Farbe(n) des oder der weiteren Gummizylinder(s) zuführbar sind und bei dem der Druckzylinder dem letzten Gummizylinder der Reihe aus sich gegenseitig berührenden Gummizylindern zugeordnet ist und auf diese Weise den Druckträger gegen diesen letzten Gummizylinder andrückt, dadurch gekennzeichnet, daß mindestens ein weiterer, einen zusätzlichen Druckträger gegen einen der sich gegenseitig berührenden Gummizylinder (1) andrückender Druckzylinder (25) vorgesehen ist.

2. Offsetrotationsdruckmaschine nach Anspruch 1, dadurch gekennzeichnet, daß jeder Druckzylinder (21, 25) gegen einen anderen der sich gegenseitig berührenden Gummizylinder (1, 5) anstellbar ist.

3. Offsetrotationsdruckmaschine nach Anspruch 1 oder 2, dadurch gekennzeichnet, daß gegen jeden der beiden der an jedem Ende der Reihe der sich gegenseitig berührenden Gummizylinder angeordneten Gummizylinder (1, 5) ein Druckzylinder (21,25) anstellbar ist.

## Claims

1. Offset rotary printing press with at least two part printing units each comprising a blanket cylinder, a plate cylinder, an inking unit and a dampening unit for respectively supplying an ink to the print carrier running over a printing cylinder, in which the blanket cylinders of several or all of the part printing units are arranged in series to touch each other for ink transfer, so that the ink(s) of the one or more than one blanket cylinder(s) can be supplied to the blanket cylinder of a part printing unit, apart from the ink of the plate cylinder assigned to it, and in which the printing cylinder is assigned to the last blanket cylinder of the series of mutually touching blanket cylinders, and in this way presses the print carrier against this last blanket cylinder, characterised in that there is provided at least one further printing cylinder (25) which presses an additional print carrier against one of the mutually touching blanket cylinders (1).

2. Offset rotary printing press according to claim 1, characterised in that each printing cylinder (21, 15) can be adjusted against another of the mutually touching blanket cylinders (1, 5).

3. Offset rotary printing press according to claim 1 or 2, characterised in that a printing cylinder (21, 15) can be adjusted against each of the two of the blanket cylinders arranged at each end of the series of mutually touching blanket cylinders.

## Revendications

1. Machine rotative d'impression offset avec au moins deux groupes d'impression partielle comportant chacun un cylindre porte-blanchet, un cylindre porte-plaques, un mécanisme encreur et un mécanisme humidificateur, pour fournir chacun une encre au support d'impression se déplaçant sur un cylindre d'impression, dans laquelle les cylindres porte-blanchet de tous les groupes d'impression partielle sont disposés pour le transfert de l'encre en contact et en série de manière que le cylindre porte-blanchet d'un groupe d'impression partielle puisse recevoir, en dehors de l'encre du cylindre porte-plaques associé, la ou les encres du ou des autres cylindres porte-blanchet et dans laquelle le cylindre d'impression est associé au dernier cylindre porte-blanchet de la série des cylindres porte-blanchet en contact mutuel et applique de cette manière le support d'impression contre un cylindre porte-blanchet, caractérisée en ce qu'il est prévu au moins un autre cylindre l'impression (25) appliquant un support d'impression additionnel contre un des cylindres porte-blanchet (1) en contact l'un avec l'autre.

2. Machine rotative d'impression offset selon la revendication 1, caractérisée en ce que chaque cylindre d'impression (21, 25) peut être appliqué contre un autre des cylindres porte-blanchet (1, 5) en contact l'un avec l'autre.

3. Machine rotative d'impression offset selon la revendication 1 ou 2, caractérisée en ce qu'un cylindre d'impression (21, 25) peut être appliqué contre chacun des deux cylindres porte-blanchet (1, 5) disposés à chaque extrémité de la rangée de cylindres porte-blanchet en contact l'un avec l'autre.
